# EUROPÄISCHE PATENTSCHRIFT

(11) **EP 0 202 525 B1**
(45) Veröffentlichungstag und Bekanntmachung des Hinweises auf die Patenterteilung: **11.01.1989**
(21) Anmeldenummer: 86106101.8
(22) Anmeldetag: 03.05.1986
(51) Int. Cl.: B66B 11/08

(54) **Antrieb für Aufzüge und Verfahren zu dessen Montage**
Lift driving gear and mounting method
Entraînement d'asceneur et méthode de montage

(30) Priorität: 10.05.1985 CH 2004/85
(43) Veröffentlichungstag der Anmeldung: 26.11.1986
(73) Patentinhaber: A.K. Gebauer & Cie. Spezialfabrik für Aufzüge, CH-8910 Affoltern a. A. (CH)
(72) Erfinder: Gebauer, Alex Curt, CH-8142 Uitikon/Waldegg (CH)
(74) Vertreter: EGLI-EUROPEAN PATENT ATTORNEYS

(56) Entgegenhaltungen:
- EP-A- 0 079 420

## Beschreibung

Die Erfindung betrifft einen Antrieb für einen Aufzug zum senkrechten oder geneigten Transport von Personen und Lasten, der einen auf einer Fundamentbasis gelagerten Motor mit einer Steuerung und einer Bremse aufweist, der über ein auf der Fundamentbasis gelagertes Reduktionsgetriebe das Treibrad des Aufzuges zum Bewegen einer Fahrkabine antreibt, wobei das Treibrad mit der Abtriebswelle des um eine zur Achse der Abtriebswelle rechtwinklige Achse schwenkbaren Reduktionsgetriebes gekoppelt ist.

Antriebe für Aufzüge sind in verschiedenen Ausführungsformen bekannt. Sie setzen sich im wesentlichen immer aus denselben Teilen zusammen und umfassen einen Motor, der über ein Reduktionsgetriebe das Treibrad des Aufzuges antreibt. Zum Antrieb gehören zudem eine Bremse sowie eine Steuerung zum Betrieb des Aufzuges.

Das Treibrad hat die beim Aufzug auftretenden Lasten zu tragen. Da diese gewöhnlich recht beträchtlich sind, ist das Treibrad auch entsprechend kräftig und damit schwer ausgebildet. Aus diesem Grund muss die Abtriebswelle des Reduktionsgetriebes entsprechend gross dimensioniert sein.

Damit die vom Treibrad auf die Abtriebswelle ausgeübten Biegemomente beherrscht werden können, ist es zweckmässig, das Treibrad möglichst in der Nähe der Lagerung der Abtriebswelle anzuordnen, wie dies z.B. aus der US-PS 4 422 531 bekannt ist. Dort wird die Anordnung des Treibrades unmittelbar in der Nähe der Lagerung der Abtriebswelle dadurch erreicht, dass entweder eine Ausbuchtung im Gehäuse des Reduktionsgetriebes für die Unterbringung der Bremse oder eine besondere Anordnung des Motors vorgesehen wird. Diese Lösung weist jedoch den Nachteil auf, dass dadurch die Anordnung des Reduktionsgetriebes bezüglich der Lage des Treibrades immer festgelegt ist. Nun wäre es aber in verschiedenen Anwendungsfällen erwünscht, zwischen dem Antrieb und der Treibscheibe einen Abstand bestimmter Grösse einhalten zu können. Der Antrieb für einen Aufzug wird immer am oberen Ende des senkrechten oder schrägen Schachtes angeordnet, in welchem der Aufzug hin und her bewegt wird. Der Raum für die Unterbringung des Antriebes ist oft sehr beschränkt, so dass es erforderlich ist, die Anordnung des Antriebes den jeweils verfügbaren Platzverhältnissen anzupassen, was ggfs. die Einhaltung eines Abstandes zwischen dem Treibrad und dem Antrieb notwendig macht. Dies ist jedoch mit einem vorstehenden Antrieb nach dem Stand der Technik nur mit verhältnismässig grossem konstruktivem Aufwand lösbar.

Ferner ist aus der Europäischen Patentanmeldung 0 079 420 eine Lagervorrichtung für die Winde des Fahrkorbes eines Personen- oder Lastenaufzuges bekannt. Die dort gezeigte Scheibe mit den Seilrillen ist über eine Hohlwelle mit einem Untersetzungsgetriebe verbunden. Diese Hohlwelle dreht um eine stillstehende Achse mit Hilfe von einem Lager und einem Gleitlager, wobei die Achse einerseits auf einer Konsole und andererseits auf zwei Stützkonsolen abgestützt ist.

Diese Vorrichtung hat den Nachteil, dass die auf die Scheibe mit den Seilrillen einwirkenden Kräfte direkt auch auf die Antriebswelle übertragen werden, wobei diese Kräfte nicht immer parallel zu den Stützkonsolen auftreten. Über die Hohlwelle werden diese Kräfte direkt auf das Schneckenrad und damit auf das Getriebe übertragen, so dass sowohl dieses wie auch die entsprechenden Lagerungen für die Hohlwelle selbst einem erheblichen Verschleiss unterliegen.

Der Erfindung liegt deshalb die Aufgabe zugrunde, einen Antrieb für einen Aufzug der eingangs beschriebenen Art so weiterzuentwickeln, dass zwischen dem Getriebe und dem Treibrad eine beliebige Distanz eingehalten werden kann und ungeachtet dieser Distanz die Antriebswelle des Getriebes keiner Biegebeanspruchung durch die vom Gewicht der Kabine und ggfs. einem Gegengewicht ausgeübten Kräfte unterworfen ist, so dass die Verschleissanfälligkeit vermindert wird.

Diese Aufgabe wird gemäss der Erfindung dadurch gelöst, dass am Gehäuse des Reduktionsgetriebes ein zentrisch zu der Achse der Abtriebswelle des Reduktionsgetriebes liegendes und diese Abtriebswelle umfangendes Tragrohr befestigt ist, das an seinem freien Ende das Treibrad trägt und dort mit einer Stütze durch eine Federung elastisch abgestützt ist, wobei das auf dem freien Ende des Tragrohres bzw. auf einem an diesem Ende aufgesetzten Lagerstutzen gelagerte Treibrad einen Nabenkörper aufweist, der mit dem freien Ende bzw. dem Lagerstutzen einen die Lagerung des Treibrades aufnehmenden Raum bildet und der mit dem freien Ende der Abtriebswelle fest verbunden ist und zu diesem Zweck einen über das Ende des Tragrohrs ragenden Ringflansch aufweist.

Die Erfindung ist in der Zeichnung in einem Ausführungsbeispiel dargestellt und nachfolgend beschrieben. Es zeigen:
Fig. 1 eine Seitenansicht eines Antriebes für einen Aufzug aus der Richtung I in Fig. 2,
Fig. 2 einen Schnitt des Antriebes nach Fig. 1 längs der Linie 11-11 in Fig 1,
Fig. 3-7 Ansichten des Antriebes nach Fig. 1 und 2, die verschiedene Aufstellungsmöglichkeiten dieses Antriebes zeigen, wobei
Fig. 3 den Antrieb für einen Schrägaufzug,
Fig. 4 den Antrieb mit seitlich abgestütztem Treibrad,
Fig. 5 den Antrieb mit senkrecht befestigtem Antriebsmotor,
Fig. 6. den Antrieb nach Fig. 5. aus Richtung VI und
Fig. 7 den Antrieb mit schräg abgestütztem Treibrad zeigt, und
Fig. 8 einen Vertikalschnitt einer Einstelldoppelschraube zum Ausrichten des Motors, der Bremse und des Reduktionsgetriebes des Antriebes auf einer Fundamentbasis.

Die in Fig. 1 und 2 dargestellte Anlage weist einen Antrieb 1 für einen Aufzug mit einem Treibrad 2 auf. Der Antrieb 1 setzt sich aus einem Motor 3, der wahlweise ein elektrischer, thermischer, oder fluidgetriebener Motor sein kann, einer Bremse 4 und einem Reduktionsgetriebe 5 zusammen. Das Reduktionsgetriebe 5 ist als Schneckengetriebe ausgebildet, kann jedoch auch ein Reduktionsgetriebe anderer Art, z.B. ein Kegelradgetriebe, sein. Der Motor 3, die Bremse 4 und das Reduktionsgetriebe 5 sind durch Einstellschrauben 7, die nachfolgend anhand von Fig. 8 im Detail beschrieben werden, an einer Fundamentbasis 6 befestigt.

Das Reduktionsgetriebe 5 ist als Schneckengetriebe ausgebildet, dessen Schnecke 8 mittels einer starren Kupplung 9 mit der Antriebswelle 15 des Motors 3 gekuppelt ist und dessen Schneckenrad 10 mit einer Abtriebswelle 11 verbunden ist, die mittels einer Keilverbindung 12 in eine Bohrung des Schneckenrades 10 eingesetzt ist. Die Abtriebswelle 11 ist nicht im Gehäuse des Reduktionsgetriebes 5 gelagert, sondern diese Funktion wird von dem mehrteilig, d.h. mit zwei Nabenkörpern 18 und einem Zahnkörper 19 ausgebildeten Schneckenrad 10 übernommen. Hierzu sind am Umfang des Schneckenrades 10 Gleitlagerflächen 13 vorgesehen, die mit Lagerflächen im Getriebegehäuse 14 zusammenwirken. Das Reduktionsgetriebe 5 kann deshalb auch ohne Abtriebswelle 11, z.B. zum Einlaufen, betrieben werden.

Mit dem Getriebegehäuse 14 ist ein Tragrohr 21 fest verbunden, das an seinem freien Ende 22 einen Lagerstutzen 23 trägt, auf dem ein Wälzlager 24 aufgesetzt ist. Auf dem Wälzlager 24 ist das aus einem Nabenkörper 25 und einem Rillenkranz 27 zusammengesetzte Treibrad 2 gelagert, wobei der Nabenkörper 25 auf das freie Ende 28 der Abtriebswelle 11 aufgesetzt und mit diesem fest verbunden ist. Der Nabenkörper 25 ist mit einem Ringflansch 26 versehen, mittels welchem das Treibrad 2 auf dem Wälzlager 24 gelagert ist. Mit dieser Anordnung wird erreicht, dass die auf das Treibrad 2 wirkenden Kräfte nicht auf die Abtriebswelle 11 übertragen werden, die somit lediglich durch das aufzubringende Drehmoment zum Betrieb des Aufzuges belastet wird.

Damit auch die am Treibrad 2 auftretenden, von den Gewichten und Lasten des Aufzuges herrührenden Kräfte nicht über das Tragrohr 21 auf das Getriebegehäuse 14 übertragen werden, ist am freien Ende 22 des Tragrohres eine Stütze 29 befestigt, die über ein Tragprofil 30 auf einer elastischen Federung, z.B. einem Polster aus einem Elastomer, abgestützt ist. Die Stütze 29 umgreift das freie Ende 22 des Tragrohres 21 bzw. den Lagerstutzen 23 mit einer zylindrischen Bohrung und kann deshalb in verschiedener radialer Lage, z.B. mit einer Stellnabe 36, fixiert werden.

Das Reduktionsgetriebe 5 ist um die Achse 16 der Schnecke 8 schwenkbar gelagert. Der die Schnekke 8 umgehende Gehäuseteil 37 weist zylindrische Gehäusestutzen auf, die auf Tragstützen 38 gelagert sind. Die Tragstützen 38 sind durch je eine Einstellschraube 7 an einem Support 39 der Fundamentbasis 6 befestigt; durch diese Abstützung kann das Reduktionsgetriebe 5 um die Achse 16 der Schnecke 8 geschwenkt werden. Dies ist erforderlich, weil die am Treibrad 2 wirkenden Kräfte die Federung 35 der Stütze 29 verformen.

Dadurch, dass das Treibrad 2 mit Hilfe des Tragrohres 21 mit dem Getriebegehäuse 14 fest verbunden ist, ergeben sich wesentliche Vorteile. Da das Treibrad 2 bzw. die auf dasselbe einwirkenden Kräfte über die Stütze 29 weich auf der Federung 35 abgestützt sind und das Getriebe etwaigen Bewegungen des Treibrades 2 ohne Zwang folgen kann, treten durch die genannten Kräfte keine zusätzlichen Beanspruchungen am Reduktionsgetriebe 5 auf. Hierbei kann das Reduktionsgetriebe 5 bzw. der ganze Antrieb, der auf der Fundamentbasis 6 befestigt ist, ebenfalls weich abgefedert werden, was durch Elastomerpuffer 40 erreicht wird, die an Pratzen 41 der Fundamentbasis 6 befestigt und über Füsse 42 auf einer Unterlage 43 abgestützt sind.

Wie bereits erwähnt, ist der Motor 3 mit dem Reduktionsgetriebe 5 durch die starre Kupplung 9 verbunden. Obwohl die Fundamentbasis 6 keine bearbeiteten Auflageflächen für die Teile 3, 4 und 5 aufweist, lässt sich das starre Kuppeln des Motors 3 mit dem Reduktionsgetriebe 5 mit Hilfe der Einstellschraube 7 durchführen.

Der Motor ist auf einer Tragplatte 44 festgeschraubt, die mit drei Einstellschrauben 7 auf Supporten 45, 46 befestigt ist. In gleicher Weise sind die Bremse 4 auf einem Support 47 und das Reduktionsgetriebe 5 auf den Supporten 39 mit Einstellschrauben 7 befestigt. Die Supporte 39, 45, 46, 47 sind an einem Basisrohr 48 befestigt, z.B. angeschweisst, und bilden mit diesem zusammen die Fundamentbasis 6.

Aus Figur 8 ist die Ausbildung der Einstellschraube 7 erkennbar. Die Einstellschraube 7 setzt sich aus einem Gewindebolzen 50, der zwei Muttern 51 trägt, einer in dem Gewindebolzen 50 einschraubbaren Spannschraube 52, mit deren Kopf 55 Auflagescheiben 53 und dazwischenliegende kugelzonenförmige Zwischenringe 54 auf einen Auflagering 56 gedrückt werden, zusammen. Mit den Muttern 51 wird die Einstellschraube 7 beispielsweise an einem der Supporte 39, 45, 46, 47 fixiert. Zwischen den Auflageschrauben 53 wird ein Teil des Antriebes, d.h. der Motor 3, die Bremse 4, oder das Reduktionsgetriebe 5, mit Hilfe der Spannschrauben 52 befestigt. Mit Hilfe der Einstellschraube 7 ist es somit möglich, die Lage des Motors 3, der Bremse 4 und des Reduktionsgetriebes 5 genau aufeinander fluchtend einzustellen.

Um das genaue Einstellen der Teile des Antriebes zu erreichen, das für die Anwendung der starren Kupplung 9 Voraussetzung ist, wird, nachdem auf der Fundamentbasis 6 das Reduktionsgetriebe bereits aufgesetzt ist, der Motor 3 mit senkrechter Welle 15 aufgehängt. Der Motor 3 mit der daran befestigten Tragplatte 44 wird nun in seiner vertikalen Lage mit der schon vorher aufgesetzten Kupplungshälfte auf die Kupplungshälfte der ebenfalls senkrechtstehenden Schneckenwelle 17 aufgesetzt, worauf die beiden Kupplungshälften durch Absenken des Motors aufeinander gesetzt und miteinander verschraubt werden. Der Motor 3 steht nun vertikal frei auf der Schneckenwelle und fluchtet mit seiner Welle genau mit der Schneckenwelle, wobei vorausgesetzt ist, dass die Kupplungshälften weder radialen Schlag noch Abweichungen von der Rechtwinkligkeit der Stirnflächen aufweisen.

Zum Fixieren des Motors 3 auf der Fundamentbasis 6 mit Hilfe der Einstellschrauben 7 werden an der Welle 15 des Motors 3 in einer horizontalen Ebene zwei rechtwinklig zueinanderstehende Messuhren angesetzt und auf Null gestellt. Nun werden die drei Einstellschrauben 7 montiert und so festgezogen, dass die Messuhren von ihrer Ausgangsposition nicht abweichen, oder, wenn sie abweichen, die Einstellschrauben 7 gelöst und wieder angezogen werden, bis die Ausgangsposition der Messuhren wieder eingehalten wird. Wird als Antrieb ein Elektromotor verwendet, ist es erforderlich, das Statorgehäuse wegen des vorhandenen Spiels gegenüber dem Rotor in der magnetischen Mittelachse durch Beilagen zu halten.

Die Auslegung des Antriebes 1 mit einem vom Reduktionsgetriebe 5 mit Abstand angeordneten Treibrad 2 ermöglicht verschiedene Anpassungen an örtliche Verhältnisse, wie dies aus Fig. 4-7 ersichtlich ist.

Anstatt das Tragrohr 4 auf der Unterlage 43 abzustützen, ist es gemäss Fig. 3 möglich, die Stütze 29 zum Anhängen des Treibrades 2 an einer Querstrebe 57 zu benützen. Wegen der Verschwenkbarkeit des Reduktionsgetriebes 5 kann das Antriebsrad 2 nicht nur für einen senkrechten Aufzug mit horizontalem Tragrohr 21, sondern auch mit schrägliegendem Tragrohr, z.B. für einen Schrägaufzug, angeordnet werden.

Nach Fig. 4 kann die Abstützung des Treibrades 2 auch seitlich in Seitenwänden 58 erfolgen; die Stütze 29 ist hierbei zweiarmig ausgebildet und stützt sich in Vertiefungen der Seitenwände 58 ab.

Bei der Ausführung nach Fig. 5 und 6 ist der Antrieb, d.h. der Motor 3, die Bremse 4 und das Reduktionsgetriebe 5, senkrecht an einer Wand angeordnet, wobei das Reduktionsgetriebe 5 auch auf einer Unterlage 43 abgestützt ist. Da das Reduktionsgetriebe um die Schneckenachse 16 schwenkbar ist, kann das Treibrad 2 in eine beliebige, in einer horizontalen Ebene liegende Lage verschwenkt und fixiert werden, siehe Fig. 6. Bei der Anordnung nach Fig. 3 kann das Treibrad 2 in einer vertikalen Ebene in eine beliebige Lage geschwenkt und fixiert werden.

In Fig. 7 ist eine Anordnung des Antriebes 1 gezeigt, bei der die Stütze 29 um die Tragrohrachse verschwenkt und in einer Schräglage fixiert ist; eine solche Anordnung kann beispielsweise aus Platzgründen erforderlich sein.

Es sind noch weitere Anordnungen denkbar, die nicht dargestellt sind, jedoch sich aus den in den Fig. 4-7 gezeigten Anordnungen ableiten lassen. In Fig. 3 kann die Stütze 29 auch auf einer schrägen Unterlage 60 abgestützt sein, wobei auch in diesem Falle die Lage des Treibrades bzw. des Tragrohres 21 in einer vertikalen Ebene in beliebiger Lage fixiert werden kann.

Bei der Ausführungsform nach Fig. 5 und 6 ist es auch möglich, anstelle der Abstützung des Treibrades 2 auf der Unterlage 43 die in Fig. 4 dargestellte seitliche Abstützung zu verwenden.

Bei der Anordnung nach Fig. 3 ist ebenfalls die seitliche Abstützung des Treibrades 2 in Seitenwänden anwendbar.

Die schräg angeordnete Stütze 29 nach Fig. 7 kann auch als Über-Kopf-Anordnung eingesetzt werden, wie dies in Fig. 3 dargestellt ist.

Schliesslich kann auch die Abstützung nach Fig. 4 durch eine schräg liegende Abstützung, die in gleicher Weise in den Seitenwänden 58 abgestützt ist, ersetzt werden.

Der beschriebene Antrieb 1 weist mehrere Vorteile auf, die die Betriebssicherheit eines Aufzuges erhöhen. Das Getriebegehäuse 14 ist frei von Belastungen durch die geförderten Lasten. Die Distanz zwischen dem Reduktionsgetriebe 5 und dem Treibrad 2 kann beliebig gewählt werden. Hierzu müssen lediglich die Abtriebswelle 11 und das Tragrohr 21 die gewünschte Länge aufweisen. Die auf der Fundamentbasis 6 abgestützten Teile des Antriebes 1, d.h. der Motor 3, die Bremse 4 und das Reduktionsgetriebe 5, bleiben hierbei unverändert, so dass diese Teile zusammengebaut und auf Lager gelegt werden können. Die Stütze 29 kann mit einem weichen Polster 35 abgefedert werden, ohne dass dadurch schädigende Auswirkungen am Reduktionsgetriebe 5 auftreten würden. Ebenso kann die Fundamentbasis 6 mit Elastomerpuffern 40 weich abgefedert werden. Das Reduktionsgetriebe 5 und der Motor 3 können starr miteinander gekuppelt werden, obwohl auf der Fundamentbasis 6 keine bearbeiteten Flächen vorgesehen sind. Auch die Bremse 4 kann auf der Fundamentbasis 6 genau zentrisch montiert werden. Auch die Fundamentbasis 6 kann vorfabriziert werden, wobei die benötigten Teile des Antriebs 1 mit Hilfe von Einstellschrauben 7 montiert werden können.

## Patentansprüche

1. Antrieb (1) für einen Aufzug zum senkrechten oder geneigten Transport von Personen und Lasten, der einen auf einer Fundamentbasis (6) gelagerten Motor (3) mit einer Steuerung und einer Bremse (4) aufweist, der über ein auf der Fundamentbasis gelagertes Reduktionsgetriebe (5) das Treibrad (2) des Aufzuges zum Bewegen einer Fahrkabine antreibt, wobei das Treibrad mit der Abtriebswelle (11) des um eine zur Achse der Abtriebswelle (11) rechtwinklige Achse (23) schwenkbaren Reduktionsgetriebes gekoppelt ist, dadurch gekennzeichnet, dass am Gehäuse (14) des Reduktionsgetriebes (5) ein zentrisch zu der Achse der Abtriebswelle (11) des Reduktionsgetriebes liegendes und diese Abtriebswelle (11) umfangendes Tragrohr (21) befestigt ist, das an seinem freien Ende (22) das Treibrad (2) trägt und dort mit einer Stütze (29) durch eine Federung (35) elastisch abgestützt ist, wobei das auf dem freien Ende (22) des Tragrohres (21) bzw. auf einem an diesem Ende aufgesetzten Lagerstutzen (23) gelagerte Treibrad (2) einen Nabenkörper (25) aufweist, der mit dem freien Ende (22) bzw. dem Lagerstutzen (23) ein die Lagerung (24) des Treibrades (2) aufnehmenden Raum (20) bildet und der mit dem freien Ende (28) der Abtriebswelle (11) fest verbunden ist und zu diesem Zweck einen über das Ende des Tragrohres (21) ragenden Ringflansch (26) aufweist.

2. Antrieb nach Anspruch 1, dadurch gekennzeichnet, dass das Gehäuse (14) des Schneckengetriebes mit dem Tragrohr (21) zentrisch zur Schneckenachse in Tragstützen (38) schwenkbar gelagert ist, die an der Fundamentbasis (6) befestigt sind und zylindrische Lagerstutzen (37) am Gehäuse (14) umgreifen.

3. Antrieb nach einem der Ansprüche 1 oder 2, dadurch gekennzeichnet, dass bei horizontaler bzw. senkrechter Schwenkachse des Reduktionsgetriebes (5) das Tragrohr (21) mit dem Treibrad (2) in einer senkrechten bzw. horizontalen Ebene durch die Stütze (29) festlegbar ist, wobei die Stütze in einer beliebigen radialen Lage zur Tragrohrachse abstützbar ist.

4. Antrieb nach einem der Ansprüche 1 bis 3, dadurch gekennzeichnet, dass der Motor (3) und das Reduktionsgetriebe (5) durch eine starre Kupplung (9) miteinander gekoppelt sind.

5. Antrieb nach einem der Ansprüche 1 bis 4, dadurch gekennzeichnet, dass der Motor (3), die Bremse (4) und das Reduktionsgetriebe (5) auf einer unbearbeiteten Fundamentbasis (6) befestigt sind, wobei zu ihrer fluchtenden Einstellung Einstellschrauben (7) in der Fundamentbasis (6) höheneinstellbar festgeklemmt und der Motor, die Bremse und das Reduktionsgetriebe an den Einstellschrauben abgestützt und befestigt sind.

6. Antrieb nach Anspruch 2, dadurch gekennzeichnet, dass die Abtriebswelle (11) des Schneckengetriebes (5) in die Bohrung des Schneckenrades (10) eingesetzt und über eine am Aussenumfang des Schneckenrades angeordnete Lagerung (13) im Schneckengehäuse (14) gelagert ist.

7. Verfahren zur Montage des Antriebes nach einem der Ansprüche 1 bis 6, dadurch gekennzeichnet, dass das Reduktionsgetriebe (5) mit der einen Hälfte einer starren Kupplung (9) auf der Fundamentbasis (6) befestigt wird, wobei der Motor (3) mit aufgesetzter zweiter Kupplungshälfte mit vertikaler Achse aufgehängt und die Fundamentbasis mit dem montierten Reduktionsgetriebe ebenfalls in vertikale Lage gebracht wird, worauf die Motorwelle (15) und die Schneckenwelle (17) durch Zusammenfügen der Kupplungshälften miteinander fest verbunden werden sowie der frei an der Kupplung gehaltene Motor durch Einstellung der Einstellschrauben (7) in einer durch die starre Kupplung erforderlichen fluchtenden Lage auf der Fundamentbasis fixiert wird.

## Claims

1. Drive (1) for a lift for vertical or inclined transport of persons and goods, which has a motor (3) with a control and a brake (4) mounted on a foundation base (6), which drives the drive wheel (2) of the lift to move a transport cabin via a reduction gear (5) mounted on the foundation base, wherein the drive wheel is coupled with the output drive shaft (11) of the reduction gear which is swingable about an axis (23) perpendicular to the axis of the output drive shaft (11) characterised in that, on the housing (14) of the reduction gear (5) is fixed a carrier tube (21) lying centrally to the axis of the output drive shaft (11) of the reduction gear and surrounding this output drive shaft (11), which carries at its free end (22) the drive wheel (2) and is there elastically supported by a support (29) via a cushioning (35), wherein the drive wheel (2) mounted on the free end (22) of the carrier tube (21) or on a bearing support (23) set on this end has a hub body (25) which, with the free end (22) of the bearing support (23), forms a space (20) accommodating the mounting (24) of the drive wheel (2) and which is firmly connected with the free end (28) of the output drive shaft (11) and which has, for this purpose, an annular flange (26) projecting past the end of the carrier tube (21).

2. Drive according to Claim 1, characterised in that the housing (14) of the worm gear is mounted rotatably with the carrier tube (21) centrally to the worm axis in carrier supports (38) which are fixed to the foundation base (6) and which surround cylindrical bearing supports (37) on the housing (14).

3. Drive according to one of Claims 1 or 2, characterised in that, with horizontal or vertical swinging axis of the reduction gear (5), the carrier tube (21) with the drive wheel (2) can be set in a vertical or horizontal plane by the support (29) wherein the support can be supported at any radial position rela₋ tive to the carrier tube axis.

4. Drive according to one of Claims 1 to 3, characterised in that the motor (3) and the reduction gear (5) are coupled with one another via a rigid coupling (9).

5. Drive according to one of Claims 1 to 4, characterised in that the motor (3), the brake (4) and the reduction gear (5) are fixed on an unworked foundation base (6), wherein, for adjustment flush, adjusting bolts (7) are fixedly clamped with adjustable height into the foundation base (6) and the motor, the brake and the reduction gear are supported and fixed on the adjustment bolts.

6. Drive according to Claim 2, characterised in that the output drive shaft (11) of the worm gear (5) is set in the bore of the worm wheel (10) and is mounted via a bearing (13) arranged at the outer periphery of the worm wheel in the worm housing (14).

7. Process for mounting the drive according to one of Claims 1 to 6, characterised in that the reduction gear (5), with one half of a rigid coupling (9), is fixed to the foundation base (6), whereon the motor (3), with a second coupling half set thereon, is hung up with a vertical axis and the foundation base with the reduction gear mounted on it is brought likewise into the vertical position, whereafter the motor shaft (15) and the worm shaft (17) are firmly connected with one another by bringing together the coupling halves as well as the motor held free on the coupling being fixed on the foundation by adjustment of the adjusting bolts (7) in a position flush as necessitated by the rigid coupling.

## Revendications

1. Entraînement (1) d'ascenseur pour le transport vertical ou oblique des personnes et des charges, qui présente un moteur (3) installé sur un massif de fondation (6) avec une commande et un frein (4), qui entraîne la roue motrice (2) de l'ascenseur par un engrenage réducteur (5) monté sur le massif de fondation pour déplacer une cabine mobile, cependant que la zone motrice est couplée à l'arbre récepteur (11) de l'engrenage réducteur pivotant autour d'un axe (23) perpendiculaire à l'axe de l'arbre récepteur (11) caractérisé en ce qu'un tube support central (21) est fixé, sur le boîtier (14) de l'engrenage réducteur (5), suivant l'axe de l'arbre récepteur (11) de l'engrenage réducteur entourant cet arbre récepteur (11), tube support qui porte à son extrémité libre (22) la roue motrice (2) et y est soutenu par un appui (29) élastique à ressort (35), cependant que la roue motrice (2) présente, à l'extrémité libre (22) du tube support (21) ou bien sur un support de palier (23) installé à cette extrémité, un carter de moyeu (25) qui forme, avec l'extrémité libre (22) ou avec l'appui de palier (23), un espace (20) contenant le logement (24) de la roue motrice (2), et qui est fixé à l'extrémité libre (28) de l'arbre récepteur (11 et présente à cet effet une bride annulaire (26) saillant à l'extrémité du tube support (21).

2. Entraînement selon la revendication 1, caractérisé en ce que le carter (14) de l'engrenage à vis sans fin est monté pivotant avec le tube support (21) centré sur l'axe de la vis sans fin dans les appuis de support (38), qui sont fixés au massif de fondation (6) et entourent les appuis de palier cylindriques (37) sur le carter (14).

3. Entraînement selon l'une des revendications 1 ou 2, caractérisé en ce qu'avec l'axe horizontal ou vertical de la vis sans fin de l'engrenage réducteur (5), le tube support (21) peut être maintenu dans un plan vertical ou horizontal au moyen de l'appui (29), cependant que l'appui peut être supporté dans une position radiale quelconque par rapport à l'axe du tube support.

4. Entraînement selon l'une des revendications 1 à 3 caractérisé en ce que le moteur (3) et l'engrenage réducteur (5) sont mutuellement liés par un accouplement rigide (9).

5. Entraînement selon l'une des revendications 1 à 4 caractérisé en ce que le moteur (3), le frein (4) et l'engrenage réducteur (5) sont fixés sur un massif de fondation (6) brut, de sorte que, pour leur réglage d'alignement, les vis de réglage (7) ajustables en hauteur sont bloquées dans le massif de fondation (6) et que le moteur, le frein et l'engrenage réducteur sont supportés et fixés par les vis de réglage.

6. Entraînement selon la revendication 2, caractérisé en ce que l'arbre récepteur (11) de l'engrenage à vis (5) est inséré dans l'orifice de la roue tangente (10) et logé dans le carter (14) de la vis à un emplacement (13) ménagé à la périphérie externe de la roue sans fin.

7. Procédé de montage de l'entraînement selon l'une des revendications 1 à 6, caractérisé en ce que l'engrenage réducteur (5) est fixé sur le massif de fondation (6) avec l'une des moitiés d'un accouplement rigide (9), de sorte que le moteur (3) est suspendu à l'axe vertical avec la seconde moitié de l'accouplement posé, et que le massif de fondation est mis en position verticale, pareillement, avec l'engrenage réducteur monté, en tête l'arbre moteur (15) et l'arbre de la vis (17) étant solidement liés mutuellement par la réunion des moitiés d'accouplement, de même que le moteur, maintenu libre sur l'accouplement par l'ajustage des vis de réglage (7), est fixé par l'accouplement rigide dans une position d'alignement requise sur le massif de fondation.
